# EUROPÄISCHE PATENTSCHRIFT

(11) **EP 3 367 867 B1**
(45) Veröffentlichungstag und Bekanntmachung des Hinweises auf die Patenterteilung: **08.09.2021**
(21) Anmeldenummer: 15785134.6
(22) Anmeldetag: 27.10.2015
(51) Int. Cl.: A47L 9/24

(54) **VERBINDUNGSVORRICHTUNG ZUM VERBINDEN VON SAUGLEITUNGEN SOWIE SAUGGERÄT**
CONNECTION DEVICE FOR CONNECTING SUCTION LINES AND VACUUM CLEANER
DISPOSITIF DE LIAISON DESTINÉ À LIER DES CONDUITS D'ASPIRATION ET APPAREIL D'ASPIRATION

(43) Veröffentlichungstag der Anmeldung: 05.09.2018
(73) Patentinhaber: Alfred Kärcher SE & Co. KG, 71364 Winnenden (DE)
(72) Erfinder: KÜHN, Heiner, 71397 Leutenbach (DE); LANGEN, Thorsten, 70190 Stuttgart (DE); STÖCKER, Heiko, 73728 Esslingen (DE); SCHÖNEMANN, Timo, 71549 Auenwald (DE)
(74) Vertreter: Hoeger, Stellrecht & Partner Patentanwälte mbB
(86) Internationale Anmeldenummer: PCT/EP2015/074891
(87) Internationale Veröffentlichungsnummer: WO 2017/071740

(56) Entgegenhaltungen:
- DE-A1- 2 659 141
- DE-A1-102004 050 796
- DE-U1- 20 113 222

## Beschreibung

Die Erfindung betrifft eine Verbindungsvorrichtung zum Verbinden einer ersten Saugleitung mit einer zweiten Saugleitung, insbesondere eines Saugschlauches eines Staubsaugers mit einem Handgriffrohr oder einem Saugstutzen, welche Verbindungsvorrichtung ein erstes Verbindungsteil und ein und zu diesem koaxial bezüglich einer Verbindungsachse ausgerichtetes zweites Verbindungsteil umfasst, an denen die erste Saugleitung bzw. die zweite Saugleitung festgelegt oder festlegbar sind, ein am ersten Verbindungsteil um die Verbindungsachse drehbar gehaltenes Trägerteil sowie mindestens ein am Trägerteil angeordnetes erstes Verriegelungselement und mindestens ein am zweiten Verbindungsteil angeordnetes zweites Verriegelungselement, wobei die Verbindungsteile in einer Verbindungsrichtung miteinander verbindbar sind und die Verriegelungselemente im verbundenen Zustand der Verbindungsteile in formschlüssigem und/oder kraftschlüssigem Eingriff stehen.

Eine derartige Verbindungsvorrichtung dient zum insbesondere lösbaren Verbinden der ersten Saugleitung mit der zweiten Saugleitung. Die erste Saugleitung ist zum Beispiel ein Saugschlauch als Bestandteil oder Zubehör eines Staubsaugers. Bei der zweiten Saugleitung kann es sich zum Beispiel um ein Handgriffrohr eines Zubehörs des Staubsaugers handeln. Denkbar ist auch, dass eine Saugleitung ein Saugstutzen ist. Dies kann beispielsweise ein Saugstutzen eines Staubsaugers sein oder eines Elektrowerkzeuges, das über einen Saugschlauch an einen Staubsauger angeschlossen ist. Dadurch kann bei der Arbeit mit dem Elektrowerkzeug anfallendes Sauggut über den Saugstutzen und den Saugschlauch abgesaugt werden. Das Elektrowerkzeug ist beispielsweise ein Fräs-, Bohr- oder Schleifwerkzeug.

Die Verbindungsvorrichtung stellte eine benutzerfreundliche drehbare Verbindung zwischen den Saugleitungen bereit, und im bestimmungsgemäßen Gebrauch wird ein Lösen der Verbindungsteile voneinander durch die zusammenwirkenden Verriegelungselemente verhindert.

Gattungsgemäße Verbindungsvorrichtungen sind in der DE 201 13 222 U1 und in der WO 2014/044525 A2 beschrieben. Die DE 10 2013 217 557 A1, die WO 2006/015951 A1 und die DE 89 14 689 U1 beschreiben weitere Verbindungsvorrichtungen für Saugleitungen.

Aufgabe der vorliegenden Erfindung ist es, eine Verbindungsvorrichtung der eingangs genannten Art bereitzustellen, die eine verbesserte Handhabbarkeit aufweist.

Diese Aufgabe wird bei einer Verbindungsvorrichtung der eingangs genannten Art erfindungsgemäß dadurch gelöst, dass am Trägerteil mindestens ein erstes Ausrichtelement angeordnet ist, das beim Verbinden der Verbindungsteile miteinander mit mindestens einem zweiten Ausrichtelement am zweiten Verbindungsteil zusammenwirkt, um das Trägerteil und das zweite Verbindungsteil in einer Relativstellung zueinander auszurichten, in der die Verriegelungselemente miteinander koppeln können, und dass das mindestens eine erste Verriegelungselement und das mindestens eine erste Ausrichtelement längs der Verbindungsachse hintereinander am Trägerteil angeordnet sind.

Die Verbindungsteile der erfindungsgemäßen Verbindungsvorrichtung lassen sich auf einfache Weise dadurch verbinden, dass die Ausrichtelemente zueinander ausgerichtet werden, wenn die Verbindungsteile zum Verbinden aufeinander zu bewegt werden. Dadurch wird sichergestellt, dass die Verriegelungselemente eine korrekte Relativorientierung zueinander aufweisen, in der sie in Eingriff bringbar sind. Ein Verdrehen des Trägerteils relativ zum zweiten Verbindungsteil, wie dies bei der in der WO 2014/044525 A2 beschriebenen Verbindungsvorrichtung unerwünschterweise auftreten kann, lässt sich dadurch vermeiden. Dem Benutzer wird die Handhabung der Verbindungsvorrichtung vereinfacht. Das erste Verriegelungselement und das erste Ausrichtelement sind längs der Verbindungsachse hintereinander angeordnet, wobei sie vorzugsweise axial voneinander beabstandet sein können. Die Verriegelung der Verbindungsteile und deren Ausrichtung zueinander kann hinsichtlich Funktion und optimierter Ausgestaltung und Positionierung der Verriegelungselemente und Ausrichtelemente getrennt werden.

In entsprechender Weise können dann das mindestens eine zweite Verriegelungselement und das mindestens eine zweite Ausrichtelement längs der Verbindungsachse hintereinander am zweiten Verbindungsteil angeordnet sein.

Als "Verbindungsrichtung" wird vorliegend insbesondere die Richtung angesehen, in der das erste Verbindungsteil mit dem daran gehaltenen Trägerteil auf das als ortsfest angesehene zweite Verbindungsteil zu bewegt wird, um die Verbindungsteile miteinander zu verbinden.

Die Verriegelungselemente können beispielsweise einen Rastvorsprung und eine mit diesem im verbundenen Zustand der Verbindungsteile zusammenwirkende Rastaufnahme umfassen. Der Rastvorsprung ist zum Beispiel ein Rasthaken oder ein Rastnocken, und die Rastaufnahme kann als Sackloch ausgebildet sein oder als Durchgangsöffnung des Trägerteils oder des zweiten Verbindungsteils.

Als günstig erweist es sich, wenn das mindestens eine erste Verriegelungselement der Rastvorsprung ist und wenn das mindestens eine zweite Verriegelungselement die Rastaufnahme ist.

Umgekehrt kann vorgesehen sein, dass das zweite Verriegelungselement der Rastvorsprung und das erste Verriegelungselement die Rastaufnahme ist.

Bei einer weiteren vorteilhaften Ausführungsform ist denkbar, dass die Verriegelungselemente zusammenwirkende Klemmelemente sind.

Vorzugsweise umfassen die Ausrichtelemente einen Ausrichtvorsprung und eine diesen aufnehmende Ausrichtaufnahme. Der Ausrichtvorsprung ist zum Beispiel als Leiste oder Rippe ausgestaltet und die Ausrichtaufnahme als Aufnahmenut für diesen bzw. diese.

In der Praxis erweist es sich als vorteilhaft, wenn das mindestens eine erste Ausrichtelement der Ausrichtvorsprung ist und das mindestens eine zweite Ausrichtelement die Ausrichtaufnahme ist.

Bei einer andersartigen Ausgestaltung ist denkbar, dass das mindestens eine erste Ausrichtelement die Ausrichtaufnahme ist und das mindestens eine zweite Ausrichtelement der Ausrichtvorsprung.

Bevorzugt verjüngt sich die Ausrichtaufnahme in der Verbindungsrichtung. Dem Benutzer wird dadurch die Handhabbarkeit der Verbindungsvorrichtung erleichtert. Zum Beginn des Verbindungsvorgangs kann der Ausrichtvorsprung zum Beispiel lose in die Ausrichtaufnahme eingreifen. Bei weiterer Bewegung der Verbindungsteile aufeinander zu können sich die Ausrichtelemente infolge der Verjüngung der Ausrichtaufnahme in der korrekten Solllage zueinander finden, wodurch zugleich die Ausrichtung der Verriegelungselemente zueinander sichergestellt wird.

Vorzugsweise sind das mindestens eine erste Verriegelungselement und das mindestens eine erste Ausrichtelement in einer Umfangsrichtung der Verbindungsachse an derselben Stelle am Trägerteil angeordnet.

In entsprechender Weise sind das mindestens eine zweite Verriegelungselement und das mindestens eine zweite Ausrichtelement günstigerweise in Umfangsrichtung der Verbindungsachse an derselben Stelle am zweiten Verbindungsteil angeordnet.

Das mindestens eine erste Verriegelungselement ist in der Verbindungsrichtung dem mindestens einen ersten Ausrichtelement günstigerweise vorgelagert am Trägerteil angeordnet.

Vorteilhafterweise ist vorgesehen, dass das mindestens eine zweite Verriegelungselement in der Verbindungsrichtung dem mindestens einen zweiten Ausrichtelement vorgelagert am zweiten Verbindungsteil angeordnet ist.

Von Vorteil ist es, wenn die Verriegelungselemente beim Verbinden der Verbindungsteile selbsttätig miteinander in Eingriff bringbar sind. Dadurch kann eine gewissermaßen "automatische" Verriegelung der Verbindungsvorrichtung erfolgen.

Es kann vorteilhafterweise vorgesehen sein, dass am mindestens einen ersten Verriegelungselement und am zweiten Verbindungsteil oder am mindestens einen zweiten Verriegelungselement und am Trägerteil korrespondierende Kontaktglieder angeordnet sind, die eine Neigung bezüglich der Verbindungsachse aufweisen oder bilden, so dass die Verriegelungselemente beim Verbinden der Verbindungsteile relativ zueinander zunächst auslenkbar und anschließend unter der Wirkung einer Rückstellkraft in Eingriff miteinander bringbar sind. Die Kontaktglieder bilden zum Beispiel aufeinander gleitende Kontaktflächen, so dass zumindest ein Verriegelungselement durch die Bewegung längs der Verbindungsache radial ausgelenkt werden kann. Unter der Wirkung der Rückstellkraft kann das Verriegelungselement anschließend mit dem weiteren Verriegelungselement koppeln.

Beispielsweise wird das mindestens eine erste Verriegelungselement durch die zusammenwirkenden Kontaktglieder ausgelenkt.

Die Rückstellkraft kann zum Beispiel durch ein separates Federelement auf mindestens ein Verriegelungselement ausgeübt werden.

Eine vorteilhafte Umsetzung der erfindungsgemäßen Verbindungsvorrichtung sieht vor, dass das Trägerteil zumindest abschnittsweise elastisch verformbar ausgestaltet ist, insbesondere dass eine Rückstellkraft auf das mindestens eine erste Verriegelungselement ausübbar ist. Beispielsweise ist vorgesehen, dass das Trägerteil durch die zusammenwirkenden Kontaktglieder verformt wird und sich beim weiteren Nähern der Verbindungsteile elastisch rückverformt, wodurch die Verriegelungselemente in Eingriff miteinander gebracht werden können.

Eine konstruktiv einfache Ausgestaltung der Verbindungsvorrichtung sieht vor, dass das Trägerteil mindestens ein Vorsprungelement aufweist, an dem das mindestens eine erste Verriegelungselement und das mindestens eine erste Ausrichtelement angeordnet sind oder von dem diese gebildet sind, und dass das mindestens eine Vorsprungelement axial ausgerichtet ist und von einem ringförmigen oder ringsegmentförmigen Halteelement des Trägerteils absteht. Über das Halteelement kann das Trägerteil zum Beispiel am ersten Verbindungsteil gehalten sein. Das Verriegelungselement und das Ausrichtelement können mit den korrespondierenden Elementen des zweiten Verbindungsteils koppeln.

Von Vorteil ist es, wenn die Verriegelungselemente und/oder die Ausrichtelemente im verbundenen Zustand der Verbindungsteile eine Verdrehsicherung ausbilden, die ein Verdrehen des Trägerteils relativ zum zweiten Verbindungsteil blockiert. Die Verriegelungselemente und/oder die Ausrichtelemente können in Umfangsrichtung der Verbindungsachse wirksame Anschläge umfassen oder bilden, um eine Verdrehen des Trägerteils am zweiten Verbindungsteil zu verhindern.

Von Vorteil ist es, wenn die Verriegelungselemente und/oder die Ausrichtelemente radial außenseitig an der Verbindungsvorrichtung angeordnet sind. Die Verriegelungs- und/oder Ausrichtelemente können von einem Benutzer dadurch auf einfachere Weise erkannt werden. Beispielsweise kann der Benutzer die korrekte Relativorientierung des Trägerteils und des zweiten Verbindungsteils auf diese Weise besser erkennen. Alternativ oder ergänzend kann der Benutzer besser erkennen, ob die Verriegelungselemente in Eingriff miteinander stehen und die Verbindungsteile korrekt miteinander verbunden sind.

Günstig ist es, wenn die Verriegelungselemente und/oder die Ausrichtelemente mit einer Wandung der Verbindungsvorrichtung radial außenseitig fluchten oder im Wesentlichen fluchten. Die Verriegelungselemente und/oder die Ausrichtelemente fügen sich dadurch in die Wandung der Verbindungsvorrichtung. Von einem Benutzer wird die auf diese Weise dadurch vermittelte Haptik der Wandung als handhabungsfreundlicher angesehen. Außerdem können Unebenheiten der Wandung und das Anhaften von Schmutz an derartigen Unebenheiten vermieden werden. Die Wandung ist beispielsweise eine Außenwand des zweiten Verbindungsteils.

Es kann vorgesehen sein, dass das mindestens eine erste Ausrichtelement im verbundenen Zustand der Verbindungsteile mit einer dem ersten Verbindungsteil zugewandten Stirnseite des zweiten Verbindungsteils fluchtet.

Eine vorteilhafte Umsetzung der Verbindungsvorrichtung gemäß der Erfindung sieht vor, dass die Verbindungsvorrichtung zwei erste Verriegelungselemente und zwei zweite Verriegelungselemente umfasst.

Günstigerweise sind Paare korrespondierender Verriegelungselemente symmetrisch zueinander bezüglich der Verbindungsachse angeordnet, d.h. ein Paar eines ersten und eines zweiten Verriegelungselementes ist symmetrisch bezüglich eines weiteren Paares eines ersten und eines zweiten Verriegelungselementes angeordnet. Die Paare korrespondierender Verriegelungselemente sind damit insbesondere diametral einander bezüglich der Verbindungsachse positioniert. Dadurch wird die Handhabung der Verbindungsvorrichtung vereinfacht, indem das Trägerteil und das zweite Verbindungsteil in zwei Relativorientierungen miteinander verbunden werden können.

Die Verbindungsvorrichtung umfasst günstigerweise zwei erste Ausrichtelemente und zwei zweite Ausrichtelemente.

Paare korrespondierender Ausrichtelemente sind vorzugsweise symmetrisch zueinander bezüglich der Verbindungsachse angeordnet. Insbesondere sind Paare korrespondierender Ausrichtelemente bezüglich der Verbindungsachse einander diametral gegenüberliegend positioniert. Dies erleichtert ebenfalls die Handhabung der Verbindungsvorrichtung.

Zwei oder mehr Verriegelungselemente sind bevorzugt identisch ausgestaltet.

In entsprechender Weise sind zwei oder mehr Ausrichtelemente vorzugsweise identisch ausgestaltet.

Das Trägerteil ist günstigerweise frei drehbar relativ zum ersten Verbindungsteil ausgestaltet.

Günstig ist es, wenn die Verbindungsvorrichtung mindestens ein Betätigungselement aufweist, durch dessen Betätigung ein Eingriff der Verriegelungselemente miteinander aufhebbar ist. Dies erlaubt es, die Verbindungsteile voneinander zu lösen. Günstig ist es, wenn das mindestens eine Betätigungselement radial außenseitig mit einer Wandung der Verbindungsvorrichtung fluchtet oder im Wesentlichen fluchtet. Eine unbeabsichtigte Entriegelung der Verriegelungselemente ist dadurch weitgehend vermeidbar.

Besonders vorteilhaft ist es, wenn das mindestens eine erste oder zweite Ausrichtelement das mindestens eine Betätigungselement umfasst oder bildet. Das mindestens eine erste oder zweite Ausrichtelement kann dadurch eine weitere Funktion ausüben, es kann nämlich von einer Bedienperson zum Lösen des Eingriffs der Verriegelungselemente betätigt werden.

Günstigerweise ist das mindestens eine erste Verriegelungselement und/oder das mindestens eine zweite Verriegelungselement durch Betätigen des mindestens einen Betätigungselementes in radialer Richtung der Verbindungsachse auslenkbar. Beispielsweise kann das mindestens eine Betätigungselement mit einer radial nach innen wirkenden Kraft beaufschlagt werden, um das erste und/oder zweite Verriegelungselement auszulenken.

Die Anzahl der Betätigungselemente entspricht vorteilhafterweise gleich der Anzahl der ersten und der zweiten Verriegelungselemente, so dass jedem Paar von Verriegelungselementen ein Betätigungselement zugeordnet ist.

Das erste Verbindungsteil kann eine Aufnahme aufweisen, in der das Trägerteil gehalten ist. Die Aufnahme umfasst insbesondere einen entgegen der Verbindungsrichtung wirksamen Anschlag für das Trägerteil, so dass dieses sich mit einem korrespondierenden Anschlag am ersten Verbindungsteil abstützen kann, wenn die Verbindungsteile miteinander verbunden sind.

Die Aufnahme ist insbesondere eine ringnutförmige Aufnahme in Umfangsrichtung der Verbindungsachse.

Das Trägerteil ist günstigerweise auf das erste Verbindungsteil aufsteckbar. Eine Montage der Verbindungsvorrichtung kann dadurch vereinfacht werden. Das Aufstecken ist insbesondere manuell und/oder werkzeuglos möglich. Entsprechendes gilt für ein Lösen des Trägerteils vom Verbindungsteil, beispielsweise zur Reinigung der Verbindungsvorrichtung.

Das Trägerteil kann vorteilhafterweise ein ringsegmentförmiges oder ringförmiges Halteelement umfassen oder bilden. Das Halteelement ist günstigerweise in einer korrespondierenden Aufnahme, beispielsweise der vorstehend erwähnten ringnutförmigen Aufnahme, des ersten Verbindungsteils angeordnet.

Bei einer vorteilhaften Ausführungsform ist das Halteelement ringsegmentförmig, wobei es sich in Umfangsrichtung der Verbindungsachse nicht über einen Vollwinkel erstreckt. Bei Beaufschlagung des Halteelementes mit einer Kraft in radialer Richtung nach innen ist das Halteelement bevorzugt verengbar und/oder bei Beaufschlagung mit einer Kraft in radialer Richtung nach außen aufweitbar.

Durch Beaufschlagung des mindestens einen Betätigungselementes lässt sich das Halteelement beispielsweise verengen. Mindestens ein Verriegelungselement kann dadurch radial nach innen ausgelenkt werden, um einen Eingriff der Verriegelungselemente aufzuheben.

Durch die Aufweitung des Halteelementes ist die Möglichkeit gegeben, das Trägerteil auf das erste Verbindungsteil aufzustecken oder das Trägerteil von diesem zu lösen.

Günstig ist es, wenn das Halteelement am ersten Verbindungsteil über in Umfangsrichtung der Verbindungsachse nur über einen begrenzten Winkelbereich ausgebildete Stützglieder des Trägerteils anliegt und im Übrigen ein Zwischenraum zwischen dem Halteelement und dem ersten Verbindungsteil gebildet ist. Die Stützglieder können den Zwischenraum zwischen dem Halteelement und dem Verbindungsteil überbrücken und bei einer Kraftbeaufschlagung des Halteelementes radial nach innen am ersten Verbindungsteil so verschoben werden, dass sich das Halteelement verengt.

Die Stützglieder können beispielsweise axial verlaufende Rippen sein.

Günstigerweise ist das Trägerteil einstückig ausgebildet.

Das Trägerteil ist bezüglich einer Endseite des ersten Verbindungsteils vorteilhafterweise zurückversetzt am ersten Verbindungsteil angeordnet, und an der Endseite ist bevorzugt ein Dichtelement zum Abdichten der Verbindung zwischen den Verbindungsteilen angeordnet. Das erste Verbindungsteil kann abschnittsweise in das zweite Verbindungsteil eingreifen oder hineinragen. Mit dem Dichtelement an der Endseite kann eine saugstromdichte Verbindung sichergestellt werden. Das Dichtelement kann vom ersten Verbindungsteil insbesondere einstückig gebildet sein.

Wie erwähnt, kann das erste Verbindungsteil in das zweite Verbindungsteil abschnittsweise hineinragen, wenn diese miteinander verbunden sind.

Die vorliegende Erfindung betrifft ferner ein Sauggerät für Reinigungszwecke. Ein erfindungsgemäßes Sauggerät umfasst eine Saugleitung und mindestens eine Verbindungsvorrichtung der vorstehend genannten Art.

Die Vorteile, die mit der erfindungsgemäßen Verbindungsvorrichtung erzielt werden können, können mit dem Sauggerät ebenfalls erzielt werden, so dass diesbezüglich auf die voranstehenden Ausführungen verwiesen werden kann. Bevorzugte Ausführungsformen des Sauggerätes ergeben sich durch vorteilhafte Ausführungsformen der Verbindungsvorrichtung.

Die nachfolgende Beschreibung einer bevorzugten Ausführungsform der Erfindung dient im Zusammenhang mit der Zeichnung der näheren Erläuterung der Erfindung. Es zeigen:
- Figur 1:: eine erfindungsgemäße Verbindungsvorrichtung in einer Explosionsdarstellung, umfassend zwei Verbindungsteile und ein Trägerteil;
- Figur 2:: die Verbindungsvorrichtung aus Figur 1 mit den Verbindungsteilen im nichtverbundenen Zustand;
- Figur 3:: die Verbindungsvorrichtung, wenn die Verbindungsteile miteinander verbunden sind;
- Figur 4:: eine Schnittansicht längs der Linie 4-4 in Figur 3;
- Figur 5:: eine Schnittansicht längs der Linie 5-5 in Figur 3; und
- Figur 6:: ein erfindungsgemäßes Sauggerät, umfassend die Verbindungsvorrichtung aus Figur 1.

Die Zeichnung zeigt eine insgesamt mit dem Bezugszeichen 10 belegte vorteilhafte Ausführungsform einer erfindungsgemäßen Verbindungsvorrichtung. Die Verbindungsvorrichtung 10 dient zum Verbinden einer ersten Saugleitung 12 mit einer zweiten Saugleitung 14.

Die erste Saugleitung 12 ist in Figur 3 angedeutet und vorliegend ausgestaltet als Saugschlauch. Die zweite Saugleitung 14 ist ein Handgriffrohr eines Zubehörs für das Sauggerät. Die Figur 6 zeigt eine bevorzugte Ausführungsform eines mit dem Bezugszeichen 100 belegten erfindungsgemäßen Sauggerätes. Das Sauggerät 100 ist ein sogenannter Mehrzwecksauger (Nass-Trocken-Sauger). An dessen Saugschlauch, der ersten Saugleitung 12, ist das Handgriffrohr angeschlossen, an das ein Saugrohr mit Bodendüse angeschlossen ist.

Die Verbindungsvorrichtung 10 umfasst ein erstes Verbindungsteil 16, ein zweites Verbindungsteil 18 und ein Trägerteil 20.

Die erste Saugleitung 12 ist am ersten Verbindungsteil 16 festgelegt. Die zweite Saugleitung 14 ist am zweiten Verbindungsteil 18 festgelegt. Die Verbindungsteile 16, 18 können miteinander unter Verwendung des Trägerteils 20 wie nachfolgend erläutert lösbar miteinander verbunden werden. Dadurch können die Saugleitungen 12, 14 zur Ausbildung einer Saugströmung miteinander verbunden werden.

Das erste Verbindungsteil 16 ist ausgestaltet als im Wesentlichen zylindrische Hülse 22. Die Hülse 22 umfasst einen ersten Hülsenabschnitt 24, an dem die erste Saugleitung 12 festgelegt ist, sowie einen zweiten Hülsenabschnitt 26. Der zweite Hülsenabschnitt 26 ist dem zweiten Verbindungsteil 18 zugewandt. Ein Durchmesser des zweiten Hülsenabschnittes 26, bezogen auf eine Verbindungsachse 28 der Verbindungsvorrichtung 10, ist geringer als der Durchmesser des ersten Hülsenabschnittes 24.

Am zweiten Hülsenabschnitt 26 ist eine Aufnahme 30 gebildet. Die Aufnahme 30 ist ausgestaltet als in Umfangsrichtung der Verbindungsachse 28 verlaufende Ringnut 32. Axial wird die Ringnut 32 begrenzt durch einen ersten Anschlag 34 und einen zweiten Anschlag 36. Der erste Anschlag 34 ist dem zweiten Verbindungsteil 18 zugewandt. Der zweite Anschlag 36 ist dem zweiten Verbindungsteil 18 abgewandt.

An einer Endseite 38, dem zweiten Verbindungsteil 18 zugewandt, ist am ersten Verbindungsteil 16 ein Dichtelement 40 angeordnet. Das Dichtelement 40 ist ausgestaltet als Dichtlamelle 42, die an der Endseite 38 an die Hülse 22 angeformt ist.

Das zweite Verbindungsteil 18 ist koaxial zum ersten Verbindungsteil 16 ausgestaltet, wenn die Verbindungsteile 16, 18 miteinander verbunden sind. Das erste Verbindungsteil 16 kann längs einer Verbindungsrichtung 44 axial auf das zweite Verbindungsteil 18 aufgeschoben und mit diesem verbunden werden. Das zweite Verbindungsteil 18 wird dabei als ortsfest angesehen.

Auch das zweite Verbindungsteil 18 ist ausgestaltet als im Wesentlichen zylindrische Hülse 46. Die Hülse 46 umfasst einen ersten Hülsenabschnitt 48, an dem die zweite Saugleitung 14 festgelegt ist. Weiter umfasst die Hülse 46 einen zweiten Hülsenabschnitt 50, der dem ersten Verbindungsteil 16 zugewandt ist.

Radial innenseitig ist am ersten Hülsenabschnitt 48 ein schulterförmiger Anschlag 52 für die Endseite 38 des ersten Verbindungsteils 16 gebildet.

An der dem ersten Verbindungsteil 16 zugewandten Seite sind am zweiten Hülsenabschnitt 50 zwei Ausrichtelemente 54 angeordnet. Die Ausrichtelemente 54 sind identisch ausgestaltet, so dass nachfolgend nur auf ein Ausrichtelement 54 eingegangen wird. Entsprechendes gilt für die nachfolgend noch erwähnten Ausrichtelemente und die Verriegelungselemente am Trägerteil 20 der Verbindungsvorrichtung 10.

Die Ausrichtelemente 54 liegen einander bezüglich der Verbindungsachse 28 diametral gegenüber und sind dementsprechend symmetrisch zueinander am zweiten Verbindungsteil 18 positioniert.

Die Ausrichtelemente 54 sind ausgestaltet als Durchbrechungen der Hülse 46, insbesondere als Ausrichtaufnahmen 56. Die Ausrichtaufnahme 56 verjüngt sich in der Verbindungsrichtung 44. In radialer Blickrichtung auf die Hülse 46 weist die Ausrichtaufnahme 56 eine trapezförmige Gestalt auf. An der dem ersten Verbindungsteil 16 zugewandten Stirnseite 58 ist die Ausrichtaufnahme 56 offen.

Am zweiten Hülsenabschnitt 50 sind ferner zwei Verriegelungselemente 60 am zweiten Verbindungsteil 18 angeordnet. Die Verriegelungselemente 60 sind identisch und liegen einander bezüglich der Verbindungsachse 28 diametral gegenüber, sie sind daher symmetrisch zueinander am zweiten Verbindungsteil 18 angeordnet.

In Umfangsrichtung der Verbindungsachse 28 ist je ein Verriegelungselement 60 an derselben Stelle angeordnet wie ein jeweiliges, ihm zugeordnetes Ausrichtelement 54. Längs der Verbindungsachse 28 sind ein jeweiliges Ausrichtelement 54 und Verriegelungselement 60 hintereinander am Verbindungsteil 18 angeordnet. Das Verriegelungselement 60 ist dem Ausrichtelement 54 in der Verbindungsrichtung 44 vorgelagert.

Das Verriegelungselement 60 ist ausgestaltet als Durchgangsöffnung 62 (samt diese einfassendem Rand) und insbesondere Durchbrechung des zweiten Hülsenabschnittes 50.

Das Verriegelungselement 60 und das Ausrichtelement 54 sind axial voneinander beabstandet: Zwischen der Durchgangsöffnung 62 und der Ausrichtaufnahme 56 ist ein Steg 64 vorhanden. Radial innenseitig weist der Steg 64 ein Kontaktglied 66 für das Trägerteil 20 auf. Das Kontaktglied 66 umfasst eine relativ zur Verbindungsachse 28 geneigte Kontaktfläche. In der Verbindungsrichtung 44 verringert sich der Durchmesser des Steges 24 radial innenseitig aufgrund der geneigten Kontaktfläche.

Das zweite Verbindungsteil 18 ist zumindest im Bereich der Hülse 46 und vorzugsweise zusammen mit der zweiten Saugleitung 14 einstückig gebildet.

Das erste Verbindungsteil 16 ist vorzugsweise einstückig gebildet.

Auch das Trägerteil 20 ist vorzugsweise einstückig gebildet.

Wie insbesondere aus den Figuren 1 und 4 deutlich wird, ist das Trägerteil 20 im Wesentlichen ringförmig ausgestaltet. Das Trägerteil 20 umfasst ein Halteelement 68 und von diesem abstehende Vorsprungelemente 70.

Das Halteelement 68 ist ringsegmentförmig, d.h. es bildet einen durchbrochenen Ring 72. Der durchbrochene Ring 72 erstreckt sich in Umfangsrichtung der Verbindungsachse 28 nicht über einen Vollkreis. Der Ring 72 weist eine Durchbrechung 74 auf, die einen Winkelbereich von beispielsweise ungefähr 10° bis 20° überdeckt (vorliegend ungefähr 15°).

Aufgrund der Durchbrechung 74 ist es möglich, das Halteelement 68 und damit das Trägerteil 20 zu verengen oder aufzuweiten. Zum Verengen des Halteelementes 68 kann das Trägerteil 20 mit einer radial nach innen gerichteten Kraft beaufschlagt werden, zum Beispiel an den Vorsprungelementen 70. Beim Verengen verringert sich der Durchmesser des Halteelementes 68, wobei dieses allerdings von einer Kreisform abweicht und eine ovale Form einnimmt.

Das Halteelement 68 kann aufgeweitet werden, indem es mit radial nach außen gerichteten Kräften beaufschlagt wird, zum Beispiel an den Vorsprungelementen 70. Beim Aufweiten vergrößert sich der Durchmesser des Halteelementes 68, wobei dieses von einer Kreisform abweicht und eine ovale Form einnimmt.

Die Vorsprungelemente 70 sind identisch ausgestaltet und bezüglich der Verbindungsachse 28 diametral gegenüberliegend und damit symmetrisch zueinander am Trägerteil 20 positioniert. Zwischen der Durchbrechung 74 und einem jeweiligen Vorsprungelement 70 ist ein Winkelabstand von 90° oder im Wesentlichen 90° vorhanden. An jedem Vorsprungelement 70 ist ein bereits erwähntes Ausrichtelement 76 und ein ebenso bereits erwähntes Verriegelungselement 80 des Trägerteils 20 angeordnet.

Längs der Verbindungsachse 28 sind das Verriegelungselement 80 und das Ausrichtelement 76 hintereinander am Trägerteil 20 angeordnet. Das Verriegelungselement 80 ist in der Verbindungsrichtung 44 dem Ausrichtelement 76 axial vorgelagert.

Das Ausrichtelement 76 ist ausgestaltet als Leiste 78. Die Leiste 78 erstreckt sich in axialer Richtung. In der Verbindungsrichtung 44 ist die Leiste 78 konisch verjüngt. Die Leiste 78 bildet einen Ausrichtvorsprung und ist so bemessen, dass sie formschlüssig in die Ausrichtaufnahme 56 eingefügt werden kann.

Das Verriegelungselement 80 ist ausgestaltet als Rastnocken 82, der so bemessen ist, dass er formschlüssig in die Durchgangsöffnung 62 eingefügt werden kann. Der Rastnocken 82 umfasst ein Kontaktglied 84, das relativ zur Verbindungsachse 28 eine Neigung aufweist und insbesondere als Kontaktfläche ausgestaltet ist. Die Kontaktfläche ist korrespondierend zur Kontaktfläche des Kontaktgliedes 66 am Steg 64 gebildet, so dass die Kontaktglieder 66, 84 aufeinander aufgleiten können.

Das Verriegelungselement 80 und das Ausrichtelement 76 sind axial voneinander beabstandet: Zwischen dem Rastnocken 82 und der Leiste 78 ist ein Zwischenraum 86 für den Steg 64 vorhanden.

In einem Gebrauchszustand des ersten Verbindungsteils 16 ist das Trägerteil 20 am ersten Verbindungsteil 16 gehalten. Zur vorangehenden Montage kann das Halteelement 68 aufgeweitet werden. Dies erlaubt es, das Trägerteil 20 manuell und werkzeuglos auf das erste Verbindungsteil 16 aufzustecken. Zu diesem Zweck kann das Trägerteil 20 über die Endseite 38 geschoben werden, bis das Halteelement 68 in der Ringnut 32 positioniert ist (Figuren 1 und 2).

Zum Abstützen an der Hülse 22 umfasst das Halteelement 68 einen ersten Anschlag 88, der mit dem ersten Anschlag 34 der Hülse 22 koppelt. Weiter umfasst das Halteelement 68 einen zweiten Anschlag 90 zum Koppeln mit dem zweiten Anschlag 36 der Hülse 22. Dadurch kann sich das Trägerteil 20 in der Verbindungsrichtung und entgegen dieser an der Hülse 22 axial abstützen.

Das Trägerteil 20 ist relativ zum ersten Verbindungsteil 16 frei um die Verbindungsachse 28 drehbar.

Wie insbesondere aus Figur 5 hervorgeht, ist der Durchmesser des Halteelementes 68 größer als der Durchmesser der Ringnut 32. Zwischen dem Halteelement 68 und der Ringnut 32 ist dadurch ein Zwischenraum 92 gebildet. Der Zwischenraum 92 wird abschnittsweise überbrückt durch Stützglieder 94 des Trägerteils 20. Die Stützglieder sind ausgestaltet als axial verlaufende Rippen. Jedes Stützglied 94 erstreckt sich über einen begrenzten Winkelbereich in Umfangsrichtung der Verbindungsachse 28 (beispielsweise ungefähr 10°).

Zum Verbinden der Verbindungsteile 16, 18 miteinander kann das Verbindungsteil 16 mit dem daran gehaltenen Trägerteil 20 in der Verbindungsrichtung 44 in Richtung auf das Verbindungsteil 18 bewegt werden. Dabei ist es von besonderem Vorteil, dass am Trägerteil 20 und am Verbindungsteil 18 die zusammenwirkenden Ausrichtelemente 76, 54 vorhanden sind. Trotz der frei drehbaren Halterung des Trägerteils 20 am ersten Verbindungsteil 16 ist es für den Benutzer sehr einfach, das Trägerteil 20 in korrekte Relativposition zum zweiten Verbindungsteil 18 derart zu bringen, dass die Verriegelungselemente 80, 60 in korrekte Solllage zueinander gebracht werden können.

Beim Aufschieben des ersten Verbindungsteils 16 wird das daran gehaltene Trägerteil 20 so in Richtung des zweiten Verbindungsteils 18 bewegt, dass die Leisten 78 axial in die Ausrichtaufnahmen 56 eingeführt werden können. Durch die konische Verjüngung der Leisten 78 und der Ausrichtaufnahmen 56 koppeln die Ausrichtelemente 76, 54 anfangs nur lose miteinander, was einem Benutzer die Ausrichtung erleichtert. Bei weiterem Verbinden dienen die Ausrichtaufnahmen 56 als Führungen für die Leisten 78.

Zugleich können beim Verbinden die Kontaktglieder 66, 84 über ihre jeweiligen Kontaktflächen miteinander koppeln. Dabei gleiten die Rastnocken 82 an den Stegen 64 so auf, dass die Vorsprungelemente 70 unter Verformung des Trägerteils 20 mit einer radial nach innen gerichteten Kraft beaufschlagt werden. Dies erlaubt es, das Halteelement 68 zu verengen, indem die Weite der Durchbrechung 74 verringert wird. Dies kann dadurch geschehen, dass sich das Halteelement 68 über die Stützglieder 94 in der Ringnut 32 unter Verringerung des Zwischenraums 92 verschiebt.

Durch das radiale Auslenken der Vorsprungelemente 70 können die Rastnocken 82 beim weiteren Verbinden an den Stegen 64 vorbeigleiten, bis sie neben den Durchgangsöffnungen 62 positioniert sind. Die Ausrichtelemente 54, 76 stellen die korrekte Relativorientierung der Rastnocken 82 und der Durchgangsöffnungen 62 sicher.

Das Trägerteil 20 ist elastisch verformbar ausgestaltet. Wenn die Ausrichtelemente 54, 76 formschlüssig ineinander eingreifen, erfolgt eine Rückverformung des Trägerteils 20. Die Vorsprungelemente 70 und damit die Rastnocken 82 können mit einer Rückstellkraft beaufschlagt und radial nach außen ausgelenkt werden, und die Rastnocken 82 verrasten in den Durchgangsöffnungen 62. Die Stege 64 sind formschlüssig in den Zwischenräumen 86 zwischen den Rastnocken 82 und den Leisten 78 positioniert (Figuren 3 und 4).

Die Rastnocken 82 bilden dementsprechend Rastvorsprünge und die Durchgangsöffnungen 62 (einschließlich ihres jeweiligen Randes) Rastaufnahmen. Im miteinander verbundenen Zustand der Verbindungsteile 16, 18 stehen die Rastnocken 82 und die Rastaufnahmen in formschlüssigem Rasteingriff sowohl in axialer Richtung als auch in Umfangsrichtung der Verbindungsachse 28.

In entsprechender Weise greifen die Leisten 78 formschlüssig in die Ausrichtaufnahmen 56 ein, wobei sie axial an den Stegen 64 anliegen und sich in Umfangsrichtung der Verbindungsachse 28 an den Rändern der Ausrichtaufnahmen 56 abstützen können.

Auf diese Weise ist sowohl über die Verriegelungselemente 60 und 80 einerseits als auch über die Ausrichtelemente 54 und 76 andererseits eine Verdrehsicherung gebildet, die eine Verdrehung des Trägerteils 20 relativ zum zweiten Verbindungsteil 18 blockiert. Durch die Möglichkeit, das Trägerteil 20 frei am ersten Verbindungsteil 16 zu drehen, sind die Verbindungsteile 16, 18 im verbundenen Zustand um die Verbindungsachse 28 frei drehbar.

Im Verbindungszustand der Verbindungsteile 16, 18 greift der zweite Hülsenabschnitt 26 in das zweite Verbindungsteil 18 ein. Die Dichtlamelle 42 kann die Hülse 46 radial innenseitig dichtend kontaktieren und eine dichte Verbindung bereitstellen. Die Endseite 38 kann sich an dem schulterförmigen Anschlag 52 abstützen.

Von Vorteil ist es, dass sowohl die Ausrichtelemente 54, 76 als auch die Verriegelungselemente 60, 80 radial außenseitig an der Verbindungsvorrichtung angeordnet sind, beispielsweise an der von der Hülse 46 gebildeten Außenwand 96 der Verbindungsvorrichtung 10. Damit liegen sowohl die Ausrichtelemente 54, 76 als auch die Verriegelungselemente 60, 80 im Blickfeld des Benutzers. Dies erleichtert das Verbinden der Verbindungsteile 16, 18 miteinander erheblich. Durch die radial außenseitig angeordneten Ausrichtaufnahmen 56 und Durchgangsöffnungen 52 wird dem Benutzer außerdem die Reinigung der Verbindungsvorrichtung 10 von möglicherweise anhaftendem Schmutz erleichtert.

Zum Lösen der Verbindungsvorrichtung 10 können die Ausrichtelemente 54 mit einer jeweiligen radial nach innen gerichteten Kraft beaufschlagt werden. Die Ausrichtelemente 76 bilden daher Betätigungselemente 98, durch deren Betätigung der Eingriff der Verriegelungselemente 60, 80 aufgehoben werden kann.

Bei Kraftbeaufschlagung der Betätigungselemente 98 wird das Halteelement 68 unter Verringerung des Zwischenraumes 92 verengt, und die Rastnocken 82 werden aus den Durchgangsöffnungen 62 geführt. Durch Zug an den Verbindungsteilen 16, 18 in voneinander weg weisender Richtung können die Rastnocken 82 an den Stegen 64 vorbeigeführt werden, so dass schließlich der Hülsenabschnitt 24 aus dem Verbindungsteil 18 gezogen werden kann.

Günstig ist es, dass insbesondere die Ausrichtelemente 76 in ihren Ausrichtaufnahmen 56, und damit auch die Betätigungselemente 98, radial außenseitig mit der Außenwand 96 fluchten (Figuren 4 und 5). Die Ausrichtelemente 76 fügen sich dadurch in die Außenwand 96 ein. Die dadurch vermittelte Haptik ist handhabungsfreundlich. Insbesondere wird auch eine unbeabsichtigte Betätigung der Betätigungselemente 98 weitgehend vermieden.

Die erfindungsgemäße Verbindungsvorrichtung zeichnet sich insgesamt durch eine besonders einfache und benutzerfreundliche Handhabung aus.

Die Verriegelungselemente 80 einerseits und 60 andererseits können vorliegend insbesondere als erste bzw. zweite Verriegelungselemente bezeichnet werden. Die Ausrichtelemente 76 einerseits und 54 andererseits können vorliegend insbesondere als erste bzw. zweite Ausrichtelemente bezeichnet werden. Die Kennzeichnung als "erste" und "zweite" Verriegelungselemente bzw. Ausrichtelemente dient allein dazu, diese einfacher unterscheiden zu können. Es kommt insbesondere keine Hierarchie der Verriegelungselemente bzw. der Ausrichtelemente zum Ausdruck.

### Bezugszeichenliste:

- 10: Verbindungsvorrichtung
- 12: erste Saugleitung
- 14: zweite Saugleitung
- 16: erstes Verbindungsteil
- 18: zweites Verbindungsteil
- 20: Trägerteil
- 22: Hülse
- 24: erster Hülsenabschnitt
- 26: zweiter Hülsenabschnitt
- 28: Verbindungsachse
- 30: Aufnahme
- 32: Ringnut
- 34: erster Anschlag
- 36: zweiter Anschlag
- 38: Endseite
- 40: Dichtelement
- 42: Dichtlamelle
- 44: Verbindungsrichtung
- 46: Hülse
- 48: erster Hülsenabschnitt
- 50: zweiter Hülsenabschnitt
- 52: Anschlag
- 54: Ausrichtelement
- 56: Ausrichtaufnahme
- 58: Stirnseite
- 60: Verriegelungselement
- 62: Durchgangsöffnung
- 64: Steg
- 66: Kontaktglied
- 68: Halteelement
- 70: Vorsprungelement
- 72: durchbrochener Ring
- 74: Durchbrechung
- 76: Ausrichtelement
- 78: Leiste
- 80: Verriegelungselement
- 82: Rastnocken
- 84: Kontaktglied
- 86: Zwischenraum
- 88: erster Anschlag
- 90: zweiter Anschlag
- 92: Zwischenraum
- 94: Stützglied
- 96: Außenwand
- 98: Betätigungselement
- 100: Sauggerät

## Patentansprüche

1. Verbindungsvorrichtung zum Verbinden einer ersten Saugleitung (12) mit einer zweiten Saugleitung (14), insbesondere eines Saugschlauches eines Staubsaugers mit einem Handgriffrohr oder einem Saugstutzen, welche Verbindungsvorrichtung (10) ein erstes Verbindungsteil (16) und ein zu diesem koaxial bezüglich einer Verbindungsachse (28) ausgerichtetes zweites Verbindungsteil (18) umfasst, an denen die erste Saugleitung (12) bzw. die zweite Saugleitung (14) festgelegt oder festlegbar sind, ein am ersten Verbindungsteil (16) um die Verbindungsachse (28) drehbar gehaltenes Trägerteil (20) sowie mindestens ein am Trägerteil (20) angeordnetes erstes Verriegelungselement (80) und mindestens ein am zweiten Verbindungsteil (18) angeordnetes zweites Verriegelungselement (60), wobei die Verbindungsteile (16, 18) in einer Verbindungsrichtung (44) miteinander verbindbar sind und die Verriegelungselemente (60, 80) im verbundenen Zustand der Verbindungsteile (16, 18) in formschlüssigem und/oder kraftschlüssigem Eingriff stehen, **dadurch gekennzeichnet, dass** am Trägerteil (20) mindestens ein erstes Ausrichtelement (76) angeordnet ist, das beim Verbinden der Verbindungsteile (16, 18) miteinander mit mindestens einem zweiten Ausrichtelement (54) am zweiten Verbindungsteil (18) zusammenwirkt, um das Trägerteil (20) und das zweite Verbindungsteil (18) in einer Relativstellung zueinander auszurichten, in der die Verriegelungselemente (60, 80) miteinander koppeln können, und dass das mindestens eine erste Verriegelungselement (80) und das mindestens eine erste Ausrichtelement (76) längs der Verbindungsachse (28) hintereinander am Trägerteil (20) angeordnet sind.

2. Verbindungsvorrichtung nach Anspruch 1, **dadurch gekennzeichnet, dass** die Verriegelungselemente (60, 80) einen Rastvorsprung (82) und eine mit diesem im verbundenen Zustand der Verbindungsteile (16, 18) zusammenwirkende Rastaufnahme (62) umfassen, insbesondere dass das mindestens eine erste Verriegelungselement (80) der Rastvorsprung (82) ist und dass das mindestens eine zweite Verriegelungselement (60) die Rastaufnahme (62) ist.

3. Verbindungsvorrichtung nach Anspruch 1 oder 2, **dadurch gekennzeichnet, dass** die Ausrichtelemente (54, 76) einen Ausrichtvorsprung (78) umfassen und eine diesen aufnehmende Ausrichtaufnahme (56), insbesondere dass das mindestens eine erste Ausrichtelement (76) der Ausrichtvorsprung (78) ist und dass das mindestens eine zweite Ausrichtelement (54) die Ausrichtaufnahme ist, wobei sich die Ausrichtaufnahme (56) vorzugsweise in der Verbindungsrichtung (44) verjüngt.

4. Verbindungsvorrichtung nach einem der voranstehenden Ansprüche, **dadurch gekennzeichnet, dass** das mindestens eine erste Verriegelungselement (80) und das mindestens eine erste Ausrichtelement (76) in einer Umfangsrichtung der Verbindungsachse (28) an derselben Stelle am Trägerteil (20) angeordnet sind und/oder dass das mindestens eine erste Verriegelungselement (80) in der Verbindungsrichtung (44) dem mindestens einen ersten Ausrichtelement (76) vorgelagert am Trägerteil (20) angeordnet ist.

5. Verbindungsvorrichtung nach einem der voranstehenden Ansprüche, **dadurch gekennzeichnet, dass** am mindestens einen ersten Verriegelungselement (60) und am zweiten Verbindungsteil (18) oder am mindestens einen zweiten Verriegelungselement (80) und am Trägerteil (20) korrespondierende Kontaktglieder (66, 84) angeordnet sind, die eine Neigung bezüglich der Verbindungsachse (28) aufweisen oder bilden, so dass die Verriegelungselemente (60, 80) beim Verbinden der Verbindungsteile (16, 18) relativ zueinander zunächst auslenkbar und anschließend unter der Wirkung einer Rückstellkraft in Eingriff miteinander bringbar sind.

6. Verbindungsvorrichtung nach einem der voranstehenden Ansprüche, **dadurch gekennzeichnet, dass** das Trägerteil (20) zumindest abschnittsweise elastisch verformbar ausgestaltet ist, insbesondere dass eine Rückstellkraft auf das mindestens eine erste Verriegelungselement (80) ausübbar ist.

7. Verbindungsvorrichtung nach einem der voranstehenden Ansprüche, **dadurch gekennzeichnet, dass** das Trägerteil (20) mindestens ein Vorsprungelement (70) aufweist, an dem das mindestens eine erste Verriegelungselement (80) und das mindestens eine erste Ausrichtelement (76) angeordnet sind oder von dem diese gebildet sind, und dass das mindestens eine Vorsprungelement (70) axial ausgerichtet ist und von einem ringförmigen oder ringsegmentförmigen Halteelement (68) des Trägerteils (20) absteht.

8. Verbindungsvorrichtung nach einem der voranstehenden Ansprüche, **dadurch gekennzeichnet, dass** die Verriegelungselemente (60, 80) und/oder die Ausrichtelemente (54, 76) im verbundenen Zustand der Verbindungsteile (16, 18) eine Verdrehsicherung ausbilden, die ein Verdrehen des Trägerteils (20) relativ zum zweiten Verbindungsteil (18) blockiert, und/oder dass das Trägerteil (20) frei drehbar relativ zum ersten Verbindungsteil (16) ausgestaltet ist.

9. Verbindungsvorrichtung nach einem der voranstehenden Ansprüche, **dadurch gekennzeichnet, dass** zumindest eines der Folgenden gilt:
- die Verriegelungselemente (60, 80) und/oder die Ausrichtelemente (54, 76) sind radial außenseitig an der Verbindungsvorrichtung (10) angeordnet;
- die Verriegelungselemente (60, 80) und/oder die Ausrichtelemente (54, 76) fluchten oder fluchten im Wesentlichen mit einer Wandung (96) der Verbindungsvorrichtung (10) radial außenseitig;
- das mindestens eine erste Ausrichtelement (56) fluchtet im verbundenen Zustand der Verbindungsteile (16, 18) mit einer dem ersten Verbindungsteil (16) zugewandten Stirnseite (58) des zweiten Verbindungsteils (18).

10. Verbindungsvorrichtung nach einem der voranstehenden Ansprüche, **dadurch gekennzeichnet, dass** die Verbindungsvorrichtung (10) zwei erste Verriegelungselemente (80) und zwei zweite Verriegelungselemente (60) umfasst, insbesondere dass Paare korrespondierender Verriegelungselemente (60, 80) symmetrisch zueinander bezüglich der Verbindungsachse (28) angeordnet sind.

11. Verbindungsvorrichtung nach einem der voranstehenden Ansprüche, **dadurch gekennzeichnet, dass** die Verbindungsvorrichtung (10) zwei erste Ausrichtelemente (76) und zwei zweite Ausrichtelemente (54) umfasst, insbesondere dass Paare korrespondierender Ausrichtelemente (54, 76) symmetrisch zueinander bezüglich der Verbindungsachse (28) angeordnet sind.

12. Verbindungsvorrichtung nach einem der voranstehenden Ansprüche, **dadurch gekennzeichnet, dass** die Verbindungsvorrichtung (10) mindestens ein Betätigungselement (98) aufweist, durch dessen Betätigung ein Eingriff der Verriegelungselemente (60, 80) miteinander aufhebbar ist, vorzugsweise dass das mindestens eine erste oder zweite Ausrichtelement (54, 76) das mindestens eine Betätigungselement (98) umfasst oder ausbildet, und/oder dass das mindestens eine erste Verriegelungselement (80) und/oder das mindestens eine zweite Verriegelungselement (60) durch Betätigen des mindestens einen Betätigungselementes (98) in radialer Richtung der Verbindungsachse (28) auslenkbar ist.

13. Verbindungsvorrichtung nach einem der voranstehenden Ansprüche, **dadurch gekennzeichnet, dass** das erste Verbindungsteil (16) eine insbesondere ringnutförmige Aufnahme (30) aufweist, in der das Trägerteil (20) gehalten ist und/oder dass das Trägerteil (20) auf das erste Verbindungsteil (16) aufsteckbar ist.

14. Verbindungsvorrichtung nach einem der voranstehenden Ansprüche, **dadurch gekennzeichnet, dass** das Trägerteil (20) ein ringsegmentförmiges oder ringförmiges Halteelement (68) umfasst oder bildet, das in einer korrespondierenden Aufnahme (30) des ersten Verbindungsteils (16) angeordnet ist, und/oder dass das erste Verbindungsteil (16) in das zweite Verbindungsteil (18) abschnittsweise hineinragt, wenn diese miteinander verbunden sind.

15. Verbindungsvorrichtung nach Anspruch 14, **dadurch gekennzeichnet, dass** zumindest eines der Folgenden gilt:
- das Halteelement (68) ist ringsegmentförmig und bei Beaufschlagung mit einer Kraft in radialer Richtung nach innen verengbar und/oder bei Beaufschlagung mit einer Kraft in radialer Richtung nach außen aufweitbar ist;
- das Halteelement (68) liegt am ersten Verbindungsteil (16) über in Umfangsrichtung der Verbindungsachse (28) nur über einen begrenzten Winkelbereich ausgebildete Stützglieder (94) des Trägerteils (20) an und im Übrigen ist ein Zwischenraum (92) zwischen dem Halteelement (68) und dem ersten Verbindungsteil (16) gebildet, wobei die Stützglieder (94) vorzugsweise axial verlaufende Rippen sind.

16. Verbindungsvorrichtung nach einem der voranstehenden Ansprüche, **dadurch gekennzeichnet, dass** das Trägerteil (20) einstückig ausgebildet ist und/oder dass das Trägerteil (20) bezüglich einer Endseite (38) des ersten Verbindungsteils (16) zurückversetzt am ersten Verbindungsteil (16) angeordnet ist und dass an der Endseite (38) ein Dichtelement (42) zum Abdichten der Verbindung zwischen den Verbindungsteilen (16, 18) angeordnet ist.

17. Sauggerät für Reinigungszwecke, umfassend eine Saugleitung und mindestens eine Verbindungsvorrichtung nach einem der voranstehenden Ansprüche.

## Claims

1. Connecting device for connecting a first suction conduit (12) to a second suction conduit (14), in particular a suction hose of a vacuum cleaner with a handle tube or a suction piece, which connecting device (10) comprises a first connecting part (16) and a second connecting part (18) that is oriented coaxially to said first connecting part (16) in relation to a connecting axis (28), on which connecting parts the first suction conduit (12) and the second suction conduit (14), respectively, are fixed or fixable, a support part (20) that is held on the first connecting part (16) so as to be rotatable about the connecting axis (28), as well as at least one first locking element (80) that is arranged on the support part (20) and at least one second locking element (60) that is arranged on the second connecting part (18), wherein the connecting parts (16, 18) are connectable to one another in a connecting direction (44) and the locking elements (60, 80), in the connected state of the connecting parts (16, 18), are in positive-locking and/or force-locking engagement, **characterized in that** arranged on the support part (20) is at least one first alignment element (76), which cooperates with at least one second alignment element (54) on the second connecting part (18) upon connecting the connecting parts (16, 18) to one another, in order to align the support part (20) and the second connecting part (18) in a relative position to one another in which the locking elements (60, 80) can couple to one another, and **in that** the at least one first locking element (80) and the at least one first alignment element (76) are arranged on the support part (20) on behind the other along the connecting axis (28).

2. Connecting device in accordance with Claim 1, **characterized in that** the locking elements (60, 80) comprise a latching projection (82) and a latching receptacle (62) that cooperates with said latching projection (82) in the connected state of the connecting parts (16, 18), in particular in that the at least one first locking element (80) is the latching projection (82) and **in that** the at least one second locking element (60) is the latching receptacle (62).

3. Connecting device in accordance with Claim 1 or 2, **characterized in that** the alignment elements (54, 76) comprise an alignment projection (78) and an alignment receptacle (56) accommodating said alignment projection (78), in particular **in that** the at least one first alignment element (76) is the alignment projection (78) and **in that** the at least one second alignment element (54) is the alignment receptacle, wherein the alignment receptacle (56) preferably tapers in the connecting direction (44).

4. Connecting device in accordance with any one of the preceding Claims, **characterized in that** the at least one first locking element (80) and the at least one first alignment element (76) are arranged at the same location on the support part (20) in a circumferential direction of the connecting axis (28), and/or **in that** the at least one first locking element (80) is arranged on the support part (20) in front of the at least one first alignment element (76) in the connecting direction (44).

5. Connecting device in accordance with any one of the preceding Claims, **characterized in that** arranged on the at least one first locking element (60) and on the second connecting part (18) or on the at least one second locking element (80) and on the support part (20) are corresponding contact members (66, 84), which have or form an inclination in relation to the connecting axis (28), such that the locking elements (60, 80), upon connecting the connecting parts (16, 18), are first deflectable relative to one another and then are bringable into engagement with one another under the action of a restoring force.

6. Connecting device in accordance with any one of the preceding Claims, **characterized in that** the support part (20) is configured to be elastically deformable at least in sections, in particular **in that** a restoring force is exertable on the at least one first locking element (80).

7. Connecting device in accordance with any one of the preceding Claims, **characterized in that** the support part (20) has at least one projection element (70) on which the at least one first locking element (80) and the at least one first alignment element (76) are arranged or by which same are formed, and **in that** the at least one projection element (70) is axially oriented and projects from an annular or ring segment-shaped holding element (68) of the support part (20).

8. Connecting device in accordance with any one of the preceding Claims, **characterized in that** the locking elements (60, 80) and/or the alignment elements (54, 76), in the connected state of the connecting parts (16, 18), form an anti-rotation device, which blocks a rotation of the support part (20) relative to the second connecting part (18), and/or **in that** the support part (20) is configured to be freely rotatable relative to the first connecting part (16).

9. Connecting device in accordance with any one of the preceding Claims, **characterized in that** at least one of the following applies:
- the locking elements (60, 80) and/or the alignment elements (54, 76) are arranged radially outside on the connecting device (10);
- the locking elements (60, 80) and/or the alignment elements (54, 76) are flush or substantially flush with a wall (96) of the connecting device (10) radially on the outside;
- the at least one first alignment element (56), in the connected state of the connecting parts (16, 18), are flush with a front side (58) of the second connecting part (18) that faces toward the first connecting part (16).

10. Connecting device in accordance with any one of the preceding Claims, **characterized in that** the connecting device (10) comprises two first locking elements (80) and two second locking elements (60), in particular **in that** pairs of corresponding locking elements (60, 80) are arranged symmetrically to one another in relation to the connecting axis (28).

11. Connecting device in accordance with any one of the preceding Claims, **characterized in that** the connecting device (10) comprises two first alignment elements (76) and two second alignment elements (54), in particular **in that** pairs of corresponding alignment elements (54, 76) are arranged symmetrically to one another in relation to the connecting axis (28).

12. Connecting device in accordance with any one of the preceding Claims, **characterized in that** the connecting device (10) has at least one actuating element (98), by the actuation of which an engagement of the locking elements (60, 80) with one another is releasable, preferably **in that** the at least one first or second alignment element (54, 76) comprises or forms the at least one actuating element (98), and/or **in that** the at least one first locking element (80) and/or the at least one second locking element (60) is deflectable in the radial direction of the connecting axis (28) by actuating the at least one actuating element (98).

13. Connecting device in accordance with any one of the preceding Claims, **characterized in that** the first connecting part (16) has an, in particular annular groove-shaped, receptacle (30), in which the support part (20) is held, and/or **in that** the support part (20) is pluggable onto the first connecting part (16).

14. Connecting device in accordance with any one of the preceding Claims, **characterized in that** the support part (20) comprises or forms a ring segment-shaped or annular holding element (68), which is arranged in a corresponding receptacle (30) of the first connecting part (16), and/or **in that** the first connecting part (16) projects sectionally into the second connecting part (18) when same are connected to one another.

15. Connecting device in accordance with Claim 14, **characterized in that** at least one of the following applies:
- the holding element (68) is ring segment-shaped and is narrowable when subjected to a force inwards in the radial direction and/or is widenable when subjected to a force outwards in the radial direction;
- the holding element (68) abuts on the first connecting part (16) by way of support members (94) of the support part (20) that are formed in the circumferential direction of the connecting axis (28) only over a limited angular range, and moreover an interspace (92) is formed between the holding element (68) and the first connecting part (16), wherein the support members (94) are preferably axially extending ribs.

16. Connecting device in accordance with any one of the preceding Claims, **characterized in that** the support part (20) is formed in one piece and/or in that the support part (20) is arranged set back on the first connecting part (16) in relation to an end side (38) of the first connecting part (16), and **in that** a sealing element (42) is arranged on the end side (38) for sealing the connection between the connecting parts (16, 18).

17. Suction appliance for cleaning purposes, comprising a suction conduit and at least one connecting device in accordance with any one of the preceding Claims.

## Revendications

1. Dispositif de liaison pour relier une première conduite d'aspiration (12) à une deuxième conduite d'aspiration (14), en particulier un tuyau d'aspiration d'un aspirateur avec un tube formant poignée ou une tubulure d'aspiration, lequel dispositif de liaison (10) comprend une première partie de liaison (16) et une deuxième partie de liaison (18) orientée coaxialement par rapport à celle-ci par rapport à un axe de liaison (28), sur lesquelles respectivement la première conduite d'aspiration (12) ou la deuxième conduite d'aspiration (14) sont fixées ou peuvent être fixées, une partie de support (20) retenue sur la première partie de liaison (16) de manière à pouvoir tourner autour de l'axe de liaison (28) ainsi qu'au moins un premier élément de verrouillage (80) disposé sur la partie de support (20) et au moins un deuxième élément de verrouillage (60) disposé sur la deuxième partie de liaison (18), dans lequel les parties de liaison (16, 18) peuvent être reliées l'une à l'autre dans une direction de liaison (44) et les éléments de verrouillage (60, 80) dans l'état relié des parties de liaison (16, 18) sont en prise par coopération de formes et/ou à force, **caractérisé en ce qu'**au moins un premier élément d'orientation (76) est disposé sur la partie de support (20), qui, lors de la liaison des parties de liaison (16, 18) l'une à l'autre, coopère avec au moins un deuxième élément d'orientation (54) sur la deuxième partie de liaison (18), afin d'orienter la partie de support (20) et la deuxième partie de liaison (18) dans une position relative l'une par rapport à l'autre, dans laquelle les éléments de verrouillage (60, 80) peuvent s'accoupler l'un à l'autre, et que le au moins un premier élément de verrouillage (80) et le au moins un premier élément d'orientation (76) sont disposés l'un derrière l'autre sur la partie de support (20) le long de l'axe de liaison (28).

2. Dispositif de liaison selon la revendication 1, **caractérisé en ce que** les éléments de verrouillage (60, 80) comprennent une partie saillante d'encliquetage (82) et un logement d'encliquetage (62) coopérant avec celle-ci dans l'état relié des parties de liaison (16, 18), en particulier que le au moins un premier élément de verrouillage (80) est la partie saillante d'encliquetage (82) et que le au moins un deuxième élément de verrouillage (60) est le logement d'encliquetage (62).

3. Dispositif de liaison selon la revendication 1 ou 2, **caractérisé en ce que** les éléments d'orientation (54, 76) comprennent une partie saillante d'orientation (78) et un logement d'orientation (56) recevant celle-ci, en particulier que le au moins un premier élément d'orientation (76) est la partie saillante d'orientation (78) et que le au moins un deuxième élément d'orientation (54) est le logement d'orientation, dans lequel le logement d'orientation (56) s'amincit de préférence dans la direction de liaison (44).

4. Dispositif de liaison selon l'une quelconque des revendications précédentes, **caractérisé en ce que** le au moins un premier élément de verrouillage (80) et le au moins un premier élément d'orientation (76) sont disposés dans une direction périphérique de l'axe de liaison (28) au même endroit sur la partie de support (20) et/ou que le au moins un premier élément de verrouillage (80) est disposé sur la partie de support (20) dans la direction de liaison (44) de manière située en amont de le au moins un premier élément d'orientation (76).

5. Dispositif de liaison selon l'une quelconque des revendications précédentes, **caractérisé en ce que** des organes de contact (66, 84) correspondants sont disposés sur le au moins un premier élément de verrouillage (60) et sur la deuxième partie de liaison (18) ou sur le au moins un deuxième élément de verrouillage (80) et sur la partie de support (20), qui présentent ou forment une inclinaison par rapport à l'axe de liaison (28), de sorte que les éléments de verrouillage (60, 80), lors de la liaison des parties de liaison (16, 18), peuvent tout d'abord être déviés l'un par rapport à l'autre et ensuite être amenés en prise l'un avec l'autre sous l'effet d'une force de rappel.

6. Dispositif de liaison selon l'une quelconque des revendications précédentes, **caractérisé en ce que** la partie de support (20) est conçue de manière déformable élastiquement au moins sur certaines parties, en particulier qu'une force de rappel peut être exercée sur le au moins un premier élément de verrouillage (80).

7. Dispositif de liaison selon l'une quelconque des revendications précédentes, **caractérisé en ce que** la partie de support (20) présente au moins un élément saillant (70), sur lequel le au moins un premier élément de verrouillage (80) et le au moins un premier élément d'orientation (76) sont disposés ou par lequel ceux-ci sont formés, et que le au moins un élément saillant (70) est orienté axialement et fait saillie d'un élément de retenue (68) annulaire ou en forme de segment annulaire de la partie de support (20).

8. Dispositif de liaison selon l'une quelconque des revendications précédentes, **caractérisé en ce que** les éléments de verrouillage (60, 80) et/ou les éléments d'orientation (54, 76) dans l'état relié des parties de liaison (16, 18) réalisent une sécurité anti-rotation, qui bloque une rotation de la partie de support (20) par rapport à la deuxième partie de liaison (18), et/ou que la partie de support (20) est conçue de manière à pouvoir tourner librement par rapport à la première partie de liaison (16).

9. Dispositif de liaison selon l'une quelconque des revendications précédentes, **caractérisé en ce qu'**au moins un de ce qui suit s'applique :
- les éléments de verrouillage (60, 80) et/ou les éléments d'orientation (54, 76) sont disposés radialement côté extérieur sur le dispositif de liaison (10) ;
- les éléments de verrouillage (60, 80) et/ou les éléments d'orientation (54, 76) sont en affleurement ou en affleurement sensiblement avec une paroi (96) du dispositif de liaison (10) radialement côté extérieur ;
- le au moins un premier élément d'orientation (56) est en affleurement dans l'état relié des parties de liaison (16, 18) avec une face frontale (58) de la deuxième partie de liaison (18) tournée vers la première partie de liaison (16).

10. Dispositif de liaison selon l'une quelconque des revendications précédentes, **caractérisé en ce que** le dispositif de liaison (10) comprend deux premiers éléments de verrouillage (80) et deux deuxièmes éléments de verrouillage (60), en particulier que des paires d'éléments de verrouillage (60, 80) correspondants sont disposées de manière symétrique les unes par rapport aux autres par rapport à l'axe de liaison (28).

11. Dispositif de liaison selon l'une quelconque des revendications précédentes, **caractérisé en ce que** le dispositif de liaison (10) comprend deux premiers éléments d'orientation (76) et deux deuxièmes éléments d'orientation (54), en particulier que des paires d'éléments d'orientation (54, 76) correspondants sont disposées de manière symétrique les unes par rapport aux autres par rapport à l'axe de liaison (28).

12. Dispositif de liaison selon l'une quelconque des revendications précédentes, **caractérisé en ce que** le dispositif de liaison (10) présente au moins un élément d'actionnement (98), par l'actionnement duquel une mise en prise des éléments de verrouillage (60, 80) l'un avec l'autre peut être levée, de préférence que le au moins un premier ou deuxième élément d'orientation (54, 76) comprend ou réalise le au moins un élément d'actionnement (98), et/ou que le au moins un premier élément de verrouillage (80) et/ou le au moins un deuxième élément de verrouillage (60) peut être dévié par actionnement du au moins un élément d'actionnement (98) dans la direction radiale de l'axe de liaison (28).

13. Dispositif de liaison selon l'une quelconque des revendications précédentes, **caractérisé en ce que** la première partie de liaison (16) présente un logement (30) en particulier en forme de rainure annulaire, dans lequel la partie de support (20) est retenue et/ou que la partie de support (20) peut être enfichée sur la première partie de liaison (16).

14. Dispositif de liaison selon l'une quelconque des revendications précédentes, **caractérisé en ce que** la partie de support (20) comprend ou forme un élément de retenue (68) en forme de segment annulaire ou annulaire, qui est disposé dans un logement (30) correspondant de la première partie de liaison (16), et/ou que la première partie de liaison (16) fait saillie sur certaines parties dans la deuxième partie de liaison (18), lorsque celles-ci sont reliées l'une à l'autre.

15. Dispositif de liaison selon la revendication 14, **caractérisé en ce qu'**au moins un de ce qui suit s'applique :
- l'élément de retenue (68) est en forme de segment annulaire et lors d'une sollicitation avec une force peut être rétréci vers l'intérieur dans la direction radiale et/ou lors d'une sollicitation avec une force peut être élargi vers l'extérieur dans la direction radiale ;
- l'élément de retenue (68) s'applique sur la première partie de liaison (16) par l'intermédiaire d'organes d'appui (94) de la partie de support (20) réalisés dans la direction périphérique de l'axe de liaison (28) uniquement sur une plage angulaire limitée et du reste un espace intermédiaire (92) est formé entre l'élément de retenue (68) et la première partie de liaison (16), dans lequel les organes d'appui (94) sont de préférence des nervures s'étendant axialement.

16. Dispositif de liaison selon l'une quelconque des revendications précédentes, **caractérisé en ce que** la partie de support (20) est réalisée d'une seule pièce et/ou que la partie de support (20) est disposée sur la première partie de liaison (16) en retrait par rapport à une face d'extrémité (38) de la première partie de liaison (16) et qu'un élément d'étanchéité (42) est disposé sur la face d'extrémité (38) pour étanchéifier la liaison entre les parties de liaison (16, 18).

17. Appareil d'aspiration à des fins de nettoyage, comprenant une conduite d'aspiration et au moins un dispositif de liaison selon l'une quelconque des revendications précédentes.
